# EUROPÄISCHE PATENTSCHRIFT

(11) **EP 1 682 831 B1**
(45) Veröffentlichungstag und Bekanntmachung des Hinweises auf die Patenterteilung: **25.03.2009**
(21) Anmeldenummer: 04819205.8
(22) Anmeldetag: 15.11.2004
(51) Int. Cl.: F25B 39/04

(54) **WÄRMETAUSCHER**
HEAT EXCHANGER
ECHANGEUR THERMIQUE

(30) Priorität: 14.11.2003 DE 10353159
(43) Veröffentlichungstag der Anmeldung: 26.07.2006
(73) Patentinhaber: Behr GmbH & Co. KG, 70469 Stuttgart (DE)
(72) Erfinder: WÖLK, Gerrit, 70180 Stuttgart (DE); PFLIEGER, Markus, 70499 Sturrgart (DE); TEWS, Siegfried, 70329 Stuttgart (DE)
(74) Vertreter: Wallinger, Michael
(86) Internationale Anmeldenummer: PCT/EP2004/012932
(87) Internationale Veröffentlichungsnummer: WO 2005/052470

(56) Entgegenhaltungen:
- EP-A- 1 310 748
- WO-A-02/18853
- WO-A-02/077548
- DE-A1- 10 010 534
- DE-A1- 10 213 194
- DE-A1- 19 815 584
- FR-A- 2 747 768
- US-A- 5 546 761
- US-A- 5 628 206

## Beschreibung

Die Erfindung betrifft einen Wärmetauscher, und insbesondere für Kältemittel-Kondensatoren eines Kraftfahrzeugs. Kältemittel-Kondensatoren für Kraftfahrzeuge sind ebenso bekannt, wie Sammelbehälter für solche Kältemittel-Kondensatoren.

Üblicherweise weisen solche Kältemittel-Kondensatoren zwei Sammelrohren auf sowie einen dazwischen angeordneten Rohr-Rippen-Block. Die Rohre des Rohr-Rippen-Blocks münden mit ihren beiden Enden in eines der beiden Sammelrohre, so dass eine Kältemittelverbindung zwischen diesen erzeugt wird.

Ferner weisen sie einen benachbart zu einem der Sammelrohre angeordneten Sammelbehälter auf, in denen ein Trockner angeordnet ist, der beispielsweise aus einer Trocknerpatrone und einem Filter besteht. Der Trockner kann dem Kältemittel Flüssigkeit (Wasser) entziehen, und der Filter reinigt das Kältemittel von Partikeln, die beispielsweise durch Abrieb oder dergleichen in das Kältemittel eingetragen sein können. Das eine der beiden Sammelrohre und der Sammelbehälter sind über zwei Überströmöffnungen bzw. -kanäle verbunden. Über den einen dieser Überströmkanäle kann Kältemittel vom Sammelrohr in den Sammelbehälter strömen, und über die andere Überströmöffnung kann es zurückströmen. Beide dieser Überströmöffnungen sind im unteren Endbereich des Sammelbehälters angeordnet. Ein Rohr, welches eine Mantelwand des Sammelbehälters bildet, weist einen konstanten Innendurchmesser sowie einen konstanten Außendurchmesser bzw. einen konstanten Innenumfang und einen konstanten Außenumfang im Querschnitt senkrecht zur Längsrichtung gesehen auf.

Der Sammelbehälter weist dabei im Wesentlichen die gleiche Länge auf, wie das benachbarte Sammelrohr.

Aus der US 5,546,761 ist ein Wärmetauscher bekannt, bei dem der Sammelbehälter kürzer ist als das benachbarte Sammelrohr. Der Sammelbehälter weist hier einen im Wesentlichen konstanten Innen- sowie Außendurchmesser auf.

Die W00218853 A beschreibt einen Wärmetauscher, mit einem Rohr- oder Rohr/Rippen-Block, einem ersten Sammelrohr, das erste Enden der Rohre des Rohr- oder Rohr/Rippen-Blocks aufnimmt und einem Sammelbehälter, der im Wesentlichen parallel zu dem ersten Sammelrohr angeordnet ist und wenigstens eine Eintrittsöffnung und eine Austrittsöffnung aufweist, wobei das erste Sammelrohr wenigstens zwei Öffnungen aufweist, von denen eine mit der Eintrittsöffnung und eine mit der Austrittsöffnung des Sammelbehälters fluidverbunden ist, um einen Fluidstrom vom ersten Sammelrohr in den Sammelbehälter und umgekehrt zu ermöglichen, wobei der Sammelbehälter einen Außenmantel aufweist, der den Innenraum des Sammelbehälters radial begrenzt und aus wenigstens zwei rohrförmigen Teilen gebildet ist. Weiterhin sind die zwei rohrförmigen Teile des Außenmantels des Sammelbehälters in senkrecht zur Längsrichtung des Sammelbehälters gesehenen Querschnitten unterschiedlich ausgebildet und exzentrisch zueinander angeordnet. Der Sammelbehälter wird mit dem Sammelrohr als ein einziges Bauteil dargestellt.

Die DE 10 213 194 A offenbart einen Wärmetauscher nach dem Oberbegriff des Anspruchs 1.

Der Erfindung liegt die Aufgabe zugrunde, einen Wärmetauscher, insbesondere Kühlmittelkondensator, mit Sammelbehälter zu schaffen, der sich auf einfache Weise herstellen lässt, und der sich einfach an Bauraumvorgaben anpassen lässt.

Die Aufgabe wird gelöst durch einen Wärmetauscher gemäß Anspruch 1. Bevorzugte Gestaltungen sind Gegenstand der Unteransprüche. Der Außenmantel wird insbesondere von einem oder mehreren Rohren gebildet. Diese können beispielsweise eine konstante Wanddicke aufweisen. Sie können beispielsweise hohlzylindrische Rohre sein. Sie können aber auch eine andere Querschnittsfläche aufweisen. Bevorzugt sind die Wände solcher Rohre parallel zur Längsachse des Sammelbehälters ausgerichtet.

Ein Außenmantel des Sammelbehälters begrenzt insbesondere den Sammelbehälter in senkrecht zu dessen Längsrichtung gelegene Richtung, und zwar insbesondere umfangsmäßig. Ein Außenmantel kann insbesondere eine Außenmantelwand sein, wobei eine solche Außenmantelwand insbesondere mehrere Rohre aufweisen kann und vorzugsweise einstückig ist. Rohrförmige Teile sind insbesondere Rohre.

Es kann vorgesehen sein, dass eine Trockner-Filter-Einrichtung vor oder nach dem Lötofen in den Sammelbehälter eingeführt wird.

Es kann auch vorgesehen sein, dass der Sammelbehälter oben mittels eines Deckels oder dergleichen verschweißt ist.

In einer weiteren bevorzugten Ausführungsform wird der Deckel des Sammelbehälters lösbar angeordnet, so dass insbesondere auch nach dem Lötprozess die Trockner-Filter-Einrichtung in den Sammelbehälter eingeführt, oder aber auch zu einem späteren Zeitpunkt gewechselt werden kann.

Die Erfindung ermöglicht eine variable Anpassung an Bauraum-Anforderungen, insbesondere der Automobilhersteller. So kann es beispielsweise unter Crashtest-Aspekten in gewissen Situationen auch sinnvoll sein, wenn der Sammelbehälter nicht ein konstantes Außenmaß aufweist.

Ferner wird im folgenden die Anordnung der Sammelbehälter vorzugsweise so gewählt, dass oben der größere Außendurchmesser und unten der kleinere Außendurchmesser angeordnet ist. Es liegt aber auch im Sinn der vorliegenden Erfindung, dies umzudrehen, um insbesondere die geforderten maximalen Abmessungen für den Einbau in einem Kraftfahrzeug einhalten zu können.

In bevorzugter Gestaltung weist der Sammelbehälter im Wesentlichen die gleiche Länge auf, wie das erste Sammelrohr.

### Im folgenden werden anhand der fig. Beispiele erläuter:

Dabei zeigt:
- Fig. 1: eine erste beispielhafte Ausführungsform der Erfindung in teilweiser, schematischer Ansicht;
- Fig. 2: einen teilweise aufgeschnittenen, Ausschnitt aus der Gestaltung gemäß Fig. 1;
- Fig. 3: eine erste beispielhafte Strömungsführung, die erfindungsgemäß vorgesehen sein kann, in schematischer Ansicht; und
- Fig. 4: eine zweite erste beispielhafte Strömungsführung, die bei erfindungsgemäß vorgesehen sein kann, in schematischer Ansicht.
- Fig. 5: eine beispielhafte Ausführungsform der Erfindung in schematischer Ansicht;
- Fig. 6: die Gestaltung gemäß Fig. 5
- Fig. 7: eine beispielhafte Ausführungsform der Erfindung in schematischer Ansicht;
- Fig. 8: eine Seitenansicht der Gestaltung gemäß Fig. 6;
- Fig. 9: die Gestaltung gemäß Fig. 6 in Draufsicht;
- Fig. 10: eine beispielhafte Ausführungsform der Erfindung in schematischer Ansicht;
- Fig. 11: die Gestaltung gemäß Fig. 10;
- Fig. 12: eine beispielhafte Ausführungsform der Erfindung in schematischer Ansicht;
- Fig. 13: eine Seitenansicht der Gestaltung gemäß Fig. 12;
- Fig. 14 die: Gestaltung gemäß Fig. 12 in Draufsicht;
- Fig. 15: eine dreidimensionale Ansicht der Gestaltung gemäß Fig. 7 bis 9;

- Fig. 16: eine weitere dreidimensionale Ansicht der Gestaltung gemäß Fig. 7 bis 9;
- Fig. 17: eine dreidimensionale Ansicht der Gestaltung gemäß Fig. 12 bis 14; und
- Fig. 18: eine weitere dreidimensionale Ansicht der Gestaltung gemäß Fig. 12 bis 14, und
- Fig. 19: eine weitere beispielhafte Ausführungsform mit Doppelflansch.

Fig. 1 zeigt einen beispielhaften, erfindungsgemäßen Wärmetauscher 1 mit einem Sammelbehälter 10 in schematischer, teilweiser Ansicht.

Der Wärmetauscher 1 weist den Sammler bzw. Sammelbehälter 10, ein erstes Sammelrohr 12 und ein zweites, nicht dargestelltes Sammelrohr sowie einen Rohr-Rippen-Block 14 auf. Der Rohr-Rippen-Block 14 weist eine Vielzahl parallel angeordneter Rohre 16 auf, die beispielsweise als Flachrohre gestaltet sind, sich gerade erstrecken und mit ihrem jeweiligen ersten Ende im ersten Sammelrohr 12 aufgenommen werden. Hierzu sind, dem Rohr-Rippen-Block zugewandt, als Schlitze gestaltete Öffnungen im ersten Sammelrohr 12 vorgesehen, die diese Rohrenden aufnehmen. Die Rohrenden können gegebenenfalls geringfügig in das Sammelrohr 12 hineinragen. Die zweiten, in Fig. 1 nicht dargestellten Enden der Rohre 16 des Rohr-Rippen-Blocks 14 werden entsprechender Weise von dem zweiten, nicht dargestellten Sammelrohr aufgenommen, so dass über die Rohre 16 jeweils eine Strömungsverbindung zwischen dem ersten Sammelrohr 12 und dem zweiten Sammelrohr gegeben ist.

Die Sammelrohre können jeweils aus einem Bodenteil 18 und einem Deckelteil 20, die jeweils halbschalenartig ausgebildet sind, zusammengesetzt sein. Dabei ist das Bodenteil 18 jeweils dem Rohr-Rippen-Block 14 zugewandt und das Deckelteil 20 diesem Rohr-Rippen-Block 14 abgewandt ist. Benachbart zum ersten Sammelrohr 12 ist der Sammlerbehälter 10 angeordnet, der sich im Wesentlichen parallel zu diesem ersten Sammelrohr 12 erstreckt. Der Sammelbehälter 10 ist im wesentlichen auf der dem Rohr-Rippen-Block abgewandten Seite des ersten Sammelrohrs 12 angeordnet sein. Er kann auch in Richtung dieses Rohr-Rippen-Blocks, insbesondere geringfügig, geschwenkt angeordnet sein.

Am zweiten, nicht dargestellten Sammelrohr ist ein derartiger Sammelbehälter 10 nicht vorgesehen.

Das zweite Sammelrohr ist oben und unten über geeignete Verschlussmittel verschlossen. Beispielsweise können hier nicht lösbare Deckel eingesetzt sein. Es können auch lösbare Deckel vorgesehen sein. Nicht lösbare Deckel können insbesondere verlötet oder verschweißt sein.

In bevorzugter Gestaltung wird der Wärmetauscher 1 bzw. der Sammelbehälter 10 für einen Kältemittel-Kondensator für eine Kraftfahrzeug-Klimaanlage eingesetzt bzw. verwendet.

Dabei werden die Rohre 16 von Kältemittel durchströmt, so dass eine Kältemittelverbindung über die Rohre 16 zwischen dem ersten Sammelrohr 12 und dem zweiten Sammelrohr gegeben ist. Es kann vorgesehen sein, dass in den Sammelrohren mehrere senkrecht zu deren Längsachse trennende Zwischenwände eingezogen sind, so dass das Kältemittel serpentinenartig durch die Rohre 16 und die beiden Sammelrohre geleitet wird. Dabei kann auch vorgesehen sein, dass zwischen zwei solchen, im gleichen Sammelrohr angeordneten, Trennwänden jeweils mehrere Rohre 16 positioniert sind. Die Trennwände können beisplelsweise jeweils eben und senkrecht zur Sammelrohrlängsachse ausgerichtet sein; sie können allerdings auch andere Gestalt aufweisen und anders ausgerichtet sein, wie beispielsweise schräg zur Längsachse des betreffenden Sammelrohres. Solche Trennwände können beispielsweise separat vom Sammelrohr bzw. dem Deckel und dem Boden gefertigt sein, und mit im Sammelrohr, beispielsweise im Lötoffen, verlötet werden. Bevorzugte Strömungsführungen, die insbesondere unter zu Hilfenahme solcher Trennwände, bewirkt werden können, werden im folgenden noch anhand der Fig. 3 erläutert.

Zwischen den Rohren 16 des Rohr-Rippen-Blocks 14 sind jeweils Rippen 22 angeordnet, die von Luft, insbesondere quer zur Längserstreckungsrichtung der Rohre 16, durchströmt werden können.

Der Sammelbehälter 10 weist einen Außenmantel 24 auf, der diesen Sammelbehälter bzw. den Innenraum 26 des Sammelbehälters begrenzt, und zwar nach radial außen. Dieser Außenmantel 24 umhüllt also quasi den Innenraum 26 des Sammelbehälters 10. Der Außenmantel wird von den jeweils außen bzw. radial außen liegenden Wandabschnitten bzw. Wänden gebildet und kann auch als Außenmantelwand bezeichnet werden. In diesem Zusammenhang werde ich darauf hingewiesen, dass der Mantel nicht aus einer einstückig gefertigten Wand gebildet werden muss. Es ist bevorzugt vorgesehen dass, wie sich im Folgenden auch noch zeigen wird, verschiedene Rohre oder dergleichen zur Bildung des Außenmantels bzw. der Außenmantelwand miteinander verbunden sind. Solche Rohre können auch das eine Rohr, welches ein verhältnismäßig geringes Außenmaß aufweist, in ein anderes Rohr, welches ein entsprechend größeres Innenmaß aufweist, mit seinem Endbereich eingesteckt ist, so dass sich diese Rohre in Längsrichtung gesehen überlappen. In einem solchen Fall soll beispielsweise die (Außen)Wand des eingesteckten Rohrs außerhalb des Überlappungsbereiches den Außenmantel bzw. einen Abschnitt des Außenmantels des Sammelbehälters 10 bilden, während die (Außen)Wand des anderen Rohres ebenfalls einen Außenmantel bzw. Außenmantelabschnitt des Sammelbehälters 10 bildet. Wenn mehrere derartige Rohre in entsprechender Weise aufeinander gesteckt sind, gilt dies entsprechend.

In der Gestaltung gemäß Fig. 1 wird der Außenmantel 24 des Sammelbehälters 10 von bzw. mittels eines ersten Rohres 28 sowie mittels einen zweiten Rohres 30, und gegebenenfalls mittels eins Profilstücks 32 gebildet. Es können, was in Fig. 1 nicht dargestellt ist, auch mehr als zwei Rohre zur Bildung des Außenmantels verwendet werden.

In der Gestaltung gemäß Fig. 1 sind die Rohre 28 und 30 jeweils separat gefertigt. Auch das Profilstück 32 ist separat gefertigt.

Das Profilstück 32 kann beispielsweise ein extrudiertes Teil sein.

Die Rohre 28 und 30 können auf die gleiche Weise gefertigt sein oder in unterschiedlicher Weise. Sie können beispielsweise jeweils aus Halbzeugen geschweißt sein. Sie können allerdings auch auf andere Art und Weise hergestellt sein.

Die Rohre 28 und 30 sind dünnwandig ausgebildet. Sie können beispielsweise eine Wandstärke aufweisen, die im Wesentlichen an die im Betrieb im Innenraum 26 auftretenden Drücke bzw. Berstdrücke angepasst ist, bzw. so dimensioniert ist, dass sie diesen Drücken standhält. Das Profilstück 32 kann beispielsweise so sein, dass es eine größere Wandstärke aufweist, als die Rohre 28 und 30. Die Rohre 28 und 30 können die gleiche Wandstärke aufweisen oder eine unterschiedliche. Die Wandstärke des ersten Rohres 28 ist bevorzugt entlang der Länge dieses Rohres sowie entlang des Umfangs jeweils konstant. Auch die Wandstärke des zweiten Rohres 30 ist entlang des Umfangs sowie entlang seiner Länge im Wesentlichen konstant. Es können aber auch variierende Wandstärken gegeben sein.

In der Gestaltung gemäß Fig. 1 sind die Rohre 28 und 30 jeweils hohlzylindrisch gestaltet. Die Wände dieser Rohre bzw. die hohlzylindrische Wand dieser Rohre ist in der Gestaltung gemäß Fig. 1 so, dass sie im Wesentlichen parallel zur Längsachse des Sammelbehälters verläuft. Es kann allerdings auch vorgesehen sein, dass die Rohre 28 und 30 verschiedene Querschnittsflächen aufweisen und/oder Abschnitte ihrer Wand aufweisen, die nicht-parallel zur Längsachse des Sammelbehälters 10 verlaufen.

Beispielsweise kann das erste Rohr 28 und/oder das zweite Rohr 30 einen drei-, vier- oder mehreckigen oder einen elliptischen Querschnitt aufweisen. Es kann auch vorgesehen sein, dass die Querschnittsform eines oder beider dieser Rohre 28, 30 innen und außen, also an der Innenoberfläche bzw. der Außenoberfläche verschieden sind. Beispielsweise kann vorgesehen sein, dass die Innenoberfläche im Wesentlichen rund- bzw. kreisförmig gestaltet ist und die Außenoberfläche - im Querschnitt - elliptisch.

In besonders bevorzugter Gestaltung ist allerdings, was in Fig. 1 auch dargestellt ist, vorgesehen, dass das erste Rohr 28 sowie das zweite Rohr 30 hohlzylindrisch gestaltet sind.

Das erste Profilstück 32 ist in einem dem ersten Ende 34 abgewandten (zweiten) Endbereich des Sammelbehälters 10 angeordnet. Dies ist der obere Endbereich, während das erste Ende 34 des Sammelbehälters 10 das untere Ende ist. Das Profilstück 32 erstreckt sich im Wesentlichen bis zum zweiten bzw. oberen Ende 36 des Sammelbehälters 10.

Das Profilstück 32 ist im Wesentlichen rund gestaltet, und weist im Wesentlichen eine zylindrische Außenmantelfläche auf, es können an das Profilstück auch Halter oder Stützflächenteile oder dergleichen außen angeformt sein, die beispielsweise sich am ersten Sammelrohr 12 abstützen. Auf seiner Innenseite weist dieses Profilstück eine Profilierung auf, die anhand der Fig. 2 noch erläutert werden wird.

Zwischen dem Sammelbehälter 10 und dem ersten Sammelrohr 12 sind Überströmöffnungen bzw. Überströmkanäle 38, 40 vorgesehen. Die Überströmöffnung 38 bzw. Überströmkanal 38 dient dazu, das Fluid bzw. Kältemittel aus dem Sammelbehälter 10 in das erste Sammelrohr 12 strömen kann, und die Überströmöffnung bzw. der Überströmkanal 40 dient dazu, das Fluid bzw. Kältemittel von dem ersten Sammelrohr 12 in den Sammelbehälter 10 strömen kann, was schematisch in Fig. 1 durch entsprechende Pfeile angedeutet ist. Zwischen diesen Überströmöffnungen 38, 40 ist eine Dichtlippe 42 bzw. ein geeignetes Trennmittel vorgesehen, welches ein direktes Überströmen von Fluid bzw. Kältemittel - vorbei an der Filter-/Trocknerpatrone bzw- -kartusche 44 - von der Überströmöffnung 40 in die Überströmöffnung 38 im Inneren des Sammelbehälters 10 verhindert. Die Filter-/Trocknerpatrone 44 ist im Sammelbehälter 10 angeordnet bzw. aufgenommen und weist einen Trocknerteil und einen Filterteil auf. Der Trocknerteil dient dazu, dem Fluid bzw. Kältemittel Feuchtigkeit bzw. Wasser zu entziehen. Es kann beispielsweise vorgesehen sein, dass hierzu ein Granulat oder Pulver oder dergleichen vorgesehen ist. Der Filterteil dient dazu, dem Fluid bzw. Kältemittel etwaige Partikel zu entziehen, die beispielsweise durch Abrieb dort eingetragen sein könnten.

Vorzugsweise wird die Filter-Trocknerpatrone 44 im Sammelbehälter 10 lösbar in einer bestimmten Stellung gehalten. Hierzu kann beispielsweise ein Kraftspeicher, wie Feder, oder elastische Halteelemente oder dergleichen vorgesehen sein.

Beispielhafte Gestaltungen für ein solches (insbesondere lösbares) Halten sind in der DE 103 06 192 A1 der Anmelderin offenbart, die in Bezug auf diese Gestaltungen hiermit durch Bezugnahme zum Gegenstand der vorliegenden Offenbarung als bevorzugte Gestaltungen gemacht werden.

Dort (DE 103 06 192 A1) sind auch Trockner-Filterpatronen bzw. Trockner-Filterkartuschen offenbart; auch hinsichtlich der Gestaltung der Trockner-Filterpatronen bzw. Trockner-Filterkartuschen sind die dortigen Gestaltungen bevorzugte Weiterbildungen der hiesigen Erfindung, so dass diesbezüglich auf die DE 103 06 192 A1 verwiesen wird, die diesbezüglich durch Bezugnahme zum Gegenstand der vorliegenden Offenbarung gemacht wird.

Das erste Profilstück 32 ist auf das erste Rohr 28 des Sammelbehälters 10 aufgesetzt und mit diesem verlötet.

Im Bereich des zweiten Endes 36 bzw. des oberen Endes des Sammelbehälters 10 ist ein Ringhalter 46 vorgesehen. Dieser Ringhalter 46 umgreift den Sammelbehälter 10 bzw. dessen erstes Profilstück 32 zumindest teilweise, hier umfangsmäßig vollständig. Wie Fig. 2 zeigt, weist dieser Ringhalter 46 eine Abkröpfung 48 auf, die sich geringfügig stirnseitig des Profilstücks 32 erstreckt. Dieser Ringhalter 46 weist ferner einen Fortsatz 50 auf, der in das obere Ende bzw. den oberen Bereich des ersten Sammelrohrs 12 greift. In diesem Bereich kann der Fortsatz 50 des Ringhalters 46 gleichzeitig einen Deckel zum Verschluss dieses ersten Sammelrohrs 12 bilden. Er kann auch - zusätzlich oder alternativ - das erste Sammelrohr 12 von außen umgreifen. Ferner kann er in die stirnseitige Öffnung des Sammelrohrs klemmend eingesteckt sein. Bevorzugt nimmt der Ringhalter 46 sowohl das erste Sammelrohr 12 als auch den Sammelbehälter 10 bzw. das erste Profilstück 32, insbesondere klemmend, auf. Mittels eines solchen Ringhalters 46 kann das erste Sammelrohr 12 an dem Sammelbehälter 10 bzw. dem ersten Profilstück 32 gehalten werden, bzw. erfolgt die Positionierung des Sammelbehälters 10 zum ersten Sammelrohr 12 über diesen Ringhalter, zumindest im oberen Bereich. In einem Lötprozess im Lötofen kann dann der Ringhalter 46 im Lötofen mit dem ersten Sammelrohr 12 und dem Sammelbehälter 10 bzw. dem ersten Profilstück 32 verlötet werden. Dies kann beispielsweise so sein, dass das erste Sammelrohr 12 durch das Löten an seinem oberen Ende abgedichtet wird.

Es können auch vor dem Einführen in einen Sammelofen Lötpunkte bzw. Haftstellen zur Vorfixierung vorgesehen sein, und zwar im genannten Bereich oder an anderen Stellen, und zwar insbesondere in Bereichen in denen Im Lötofen eine Lötverbindung erzeugt wird.

Der Sammelbehälter 10 weist einen Außenmantel 24 auf, der diesen Sammelbehälter bzw. den Innenraum 26 des Sammelbehälters begrenzt, und zwar nach radial außen. Dieser Außenmantel 24 umhüllt also quasi den Innenraum 26 des Sammelbehälters 10. Der Außenmantel wird von den jeweils außen bzw. radial außen liegenden Wandabschnitten bzw. Wänden gebildet und kann auch als Außenmantelwand bezeichnet werden. In diesem Zusammenhang werde ich darauf hingewiesen, dass der Mantel nicht einstückig gefertigten Wand gebildet werden muss. Es ist bevorzugt vorgesehen dass, wie sich im Folgenden auch noch zeigen wird, verschiedene Rohre oder dergleichen zur Bildung des Außenmantels bzw. der Außenmantelwand miteinander verbunden sind. Solche Rohre können auch das eine Rohr, welches ein verhältnismäßig geringes Außenmaß aufweist, in ein anderes Rohr, welches ein entsprechend größeres Innenmaß aufweist, mit seinem Endbereich eingesteckt ist, so dass sich diese Rohre in Längsrichtung gesehen überlappen. In einem solchen Fall will beispielsweise die (Außen)Wand des eingesteckten Rohrs außerhalb des Überlappungsbereiches den Außenmantel bzw. einen Abschnitt des Außenmantels des Sammelbehälters 10, während die (Außen)Wand des anderen Rohres ebenfalls einen Außenmantel bzw. Außenmantelabschnitt des Sammelbehälters 10 bildet. Wenn mehrere derartige Rohre in entsprechender Weise aufeinander gesteckt sind, gilt dies entsprechend.

In der Gestaltung gemäß Fig. 1 wird der Außenmantel 24 des Sammelbehälters 10 von bzw. mittels eines ersten Rohres 28 sowie mittels einen zweiten Rohres 30, und gegebenenfalls mittels eins Profilstücks 32 gebildet. Es können, was in Fig. 1 nicht dargestellt ist, auch mehr als zwei Rohre zur Bildung des Außenmantels verwendet werden.

In der Gestaltung gemäß Fig. 1 sind die Rohre 28 und 30 jeweils separat gefertigt. Auch das Profilstück 32 ist separat gefertigt.

Das Profilstück 32 kann beispielsweise ein extrudiertes Teil sein.

Die Rohre 28 und 30 können auf die gleiche Weise gefertigt sein oder in unterschiedlicher Weise. Sie können beispielsweise jeweils aus Halbzeugen geschweißt sein. Sie können allerdings auch auf andere Art und Weise hergestellt sein.

Die Rohre 28 und 30 sind dünnwandig ausgebildet. Sie können beispielsweise eine Wandstärke aufweisen, die im Wesentlichen an die im Betrieb im Innenraum 26 auftretenden Drücke bzw. Berstdrücke angepasst ist, bzw. so dimensioniert ist, dass sie diesen Drücken standhält. Das Profilstück 32 kann beispielsweise so sein, dass es eine größere Wandstärke aufweist, als die Rohre 28 und 30. Die Rohre 28 und 30 können die gleiche Wandstärke aufweisen oder eine unterschiedliche. Die Wandstärke des ersten Rohres 28 ist bevorzugt entlang der Länge dieses Rohres sowie entlang des Umfangs jeweils konstant. Auch die Wandstärke des zweiten Rohres 30 ist entlang des Umfangs sowie entlang seiner Länge im Wesentlichen konstant. Es können aber auch variierende Wandstärken gegeben sein.

In der Gestaltung gemäß Fig. 1 sind die Rohre 28 und 30 jeweils hohlzylindrisch gestaltet. Die Wände dieser Rohre bzw. die hohlzylindrische Wand dieser Rohre ist in der Gestaltung gemäß Fig. 1 so, dass sie im Wesentlichen parallel zur Längsachse des Sammelbehälters verläuft. Es kann allerdings auch vorgesehen sein, dass die Rohre 28 und 30 verschiedene Querschnittsflächen aufweisen und/oder Abschnitte ihrer Wand aufweisen, die nicht-parallel zur Längsachse des Sammelbehälters 10 verlaufen.

Beispielsweise kann das Rohr 28 und/oder das Rohr 30 einen drei-, vier- oder mehreckigen oder einen elliptischen Querschnitt aufweisen. Es kann auch vorgesehen sein, dass die Querschnittsform eines oder beider dieser Rohre 28, 30 innen und außen, also an der Innenoberfläche bzw. der Außenoberfläche verschieden sind. Beispielsweise kann vorgesehen sein, dass die Innenoberfläche im Wesentlichen rund- bzw. kreisförmig gestaltet ist und die Außenoberfläche - im Querschnitt - elliptisch.

In besonders bevorzugter Gestaltung ist allerdings, was in Fig. 1 auch dargestellt ist, vorgesehen, dass das erste Rohr 28 sowie das zweite Rohr 30 hohlzylindrisch gestaltet sind.

Das erste Rohr 28 des Sammelbehälters 10 weist in der Gestaltung gemäß Fig. 1 einen größeren Außendurchmesser auf, als das zweite Rohr 30 des Sammelbehälters 10, so dass zwei unterschiedlich große Außendurchmesser des Außenmantels 24 des Sammelbehälters 10 gegeben sind. Der Außendurchmesser des ersten Rohrs 28 des Sammelbehälters 10 ist in Fig. 1 schematisch durch den Doppelpfeil 52 angedeutet, und der Außendurchmesser des zweiten Rohrs 30 des Sammelbehälters 10 ist in Fig. 1 schematisch durch den Doppelpfeil 54 angedeutet. Insbesondere kann vorgesehen sein, dass der Außendurchmesser 54 des zweiten Rohrs 30 des Sammelbehälters 10 deutlich kleiner ist als der Außendurchmesser 52 des zweiten Rohrs 28 des Sammelbehälters 10. In einer besonders bevorzugten Gestaltung liegt der Unterschied der Außendurchmesser 52 des ersten Rohrs 28 des Sammelrohrs 10 und des Außendurchmessers 54 des zweiten Rohrs 30 des Sammelrohrs 10 im Bereich von 15-45 mm. Es können aber auch andere Durchmesserdifferenzen gegeben sein.

Wie angesprochen, wird der Innenraum 26 des Sammelbehälters 10 bzw. der Sammelbehälter 10 von dem ersten Rohr 28 und dem zweiten Rohr 30 nach radial außen begrenzt. In der Gestaltung gemäß Fig. 1 ist dabei vorgesehen, dass das erste Rohr 28 des Sammelbehälters 10 und das zweite Rohr 30 des Sammelbehälters 10 jeweils eine im Wesentlichen zylindrisch gestaltete Innenoberfläche aufweisen. Dabei ist vorgesehen, dass der Innendurchmesser des ersten Rohrs 28 des Sammelbehälters 10 größer ist als der Innendurchmesser des zweiten Rohrs 30 des Sammelbehälters 10.

Im senkrecht zur Längsachse des Sammelbehälters 10 gesehenen Querschnitt ist in dem Bereich, in dem der Außenmantel 24 von einem ersten Rohr 28 des Sammelbehälters 10 gebildet wird, die von dem Außenmantel begrenzte Querschnittsfläche des Innenraums 26 hinsichtlich ihres Flächeninhalts größer als in dem Bereich, in dem der Außenmantel 26 des Sammelbehälters 10 von dem zweiten Rohr 30 gebildet wird.

Der Außendurchmesser 54 des ersten Rohrs 30 des Sammelbehälters 10 ist bevorzugt kleiner als 25 mm, so dass das maximale Außenmaß des Außenmantels 26 in dem Bereich, in dem der Außenmantel 26 des Sammelbehälters 10 von dem ersten Rohr 30 gebildet wird, kleiner ais 25 mm ist. Der Außendurchmesser 54 kann beispielsweise 19 mm sein.

In dem dem zweiten Rohr 30 des Sammelbehälters 10 zugewandten stirnseitigen Endbereichs ist das erste Rohr 28 des Sammelbehälters 10 teilweise von einem Wandabschnitt 58 abgedeckt. Dieser Wandabschnitt 58 ist in der Gestaltung gemäß Fig. 1 als Scheibe gestaltet. Diese Scheibe 58 ist in der Gestaltung gemäß Fig. 1 im Wesentlichen senkrecht zur Längsachse des Sammelbehälters 10 ausgerichtet. Die Scheibe 58 ist in das dem zweiten Rohr 30 zugewandte Rohrende des ersten Rohrs 28 des Sammelbehälters 10 eingesteckt. Der Durchmesser dieser Scheibe, die hier rund ist, entspricht im Wesentlichen dem Durchmesser bzw. Innendurchmesser des ersten Rohrs 28 bzw. ist geringfügig kleiner. Die Scheibe 58 weist also einen ähnlichen Durchmesser auf wie das erste Rohr 28. Die Scheibe 58 ist in der Gestaltung gemäß Fig. 1 so in das erste Rohr 28 eingesteckt, dass sie einen gewissen Abstand zu diesem Rohrende aufweist. Sie kann aber auch bündig mit diesem Rohrende abschließen. Ferner kann vorgesehen sein, dass der Wandabschnitt 58 nicht von einer Scheibe, sondern von einem aufgesetzten Deckel oder dergleichen gebildet wird. Dies kann beispielsweise so sein, dass der Deckel auf das erste Rohr 28 des Sammelbehälters 10 aufgesteckt bzw. das erste Rohr 28 des Sammelbehälters 10 in den Deckel eingesteckt ist.

Der Wandabschnitt 58 bzw. die Scheibe 58 weist eine Öffnung auf. In diese Öffnung mündet das erste Rohr 30. Das Rohr 30 kann durch diese Öffnung ragen oder im Wesentlichen an der Öffnung enden. Die Öffnung kann so sein, dass sie umfangsmäßig vollständig von dem Wandabschnitt 58 bzw. der Scheibe 58 begrenzt wird, oder so, dass sie an einem Randbereich dieses Wandabschnitts 58 bzw. dieser Scheibe 58 liegt und somit im radial außen liegenden Bereich nicht vollständig geschlossen ist. Die Öffnung ist im Wesentlichen hinsichtlich ihrer Form und Größe an die Außenkontur des zweiten Rohrs 30 des Sammelbehälters angepasst.

Es kann vorgesehen sein, dass das zweite Rohr 30 des Sammelbehälters 10 und der Wandabschnitt 58 bzw. die Scheibe 58 als einstückige Baugruppe gefertigt ist. Diese Baugruppe kann in zwei Bereiche, nämlich das zweite Rohr 30 und die Scheibe 58 unterteilt werden.

Im folgenden wird von der Scheibe 58 gesprochen, wobei anzumerken ist, dass die Scheibe 58 auch ein anders gestalteter Wandabschnitt, wie beispielsweise Deckel oder dergleichen, sein kann. Ein Deckel kann beispielsweise auch einen umlaufenden Kragen aufweisen, der im Wesentlichen parallel zur Längsachse des Sammelbehälters 10 ausgerichtet ist.

Das zweite Rohr 30 des Sammelbehälters 10 und die Scheibe 58 können auch separat gefertigt sein und miteinander verbunden sein, wie beispielsweise verlötet oder verschweißt sein. Insbesondere kann das zweite Rohr 30, ebenso wie das Rohr 28, auch ein geschweißtes Rohr sein.

Insbesondere wenn die das zweite Rohr 30 und die Scheibe 58 aufweisende Baugruppe einstückig gefertigt ist, kann diese Baugruppe vorteilhaft im Strangpressverfahren oder im Fließpressverfahren oder im Tiefziehverfahren bzw. im Gussverfahren gefertigt sein, wobei auch andere Herstellungsarten - im Wesentlichen beliebig - gewählt werden können. In bevorzugter Gestaltung ist das zweite Rohr 30 des Sammelbehälters 10 am unteren Ende bzw. im Bereich seines unteren Endes, also dem dem ersten Rohr abgewandten Ende verschlossen. Dies kann beispielsweise mittels eines Deckels oder einer Scheibe oder eines Napfes bzw. eines Doppeldeckels erfolgen, wie schematisch durch das Bezugszeichen 60 angedeutet ist.

Die Länge des zweiten Rohres 30 und/oder die Länge eines in Längsrichtung des Sammelbehälters 10 gesehenen Abschnitts, in dem das zweite Rohr den Außenmantel 26 bildet, kann auf verschiedene Weise bzw. variabel gestaltet sein. Vorteilhaft kann es beispielsweise sein, wenn diese Länge im Bereich von 50 mm bis 300 mm liegt. Es sind allerdings auch andere Längen bevorzugt. Wie bereits angesprochen, ist die aus dem zweiten Rohr 30 und dem Wandabschnitt 58 gebildete Baugruppe in bzw. auf das erste Rohr 28 des Sammelbehälters 10 gesteckt und, vorzugsweise, miteinander verlötet. Insbesondere kann vorgesehen sein, dass hier eine dichte Verbindung erzeugt wird. Es kann vorgesehen sein, dass die Verbindung zwischen dem ersten Rohr 28 des Sammelbehälters 10 und dem zweiten Rohr 30 des Sammelbehälters 10, die hier mittels der Scheibe 58 und durch Löten oder dergleichen erfolgt, in einem Bereich gegeben ist, um jeweils wenigstens 20% der Gesamtlänge des Sammelbehälters 10 von den beiden Enden 36, 34 des Sammelbehälters 10 beabstandet ist. In Fig. 1 ist der Abstand dieses Verbindungsbereichs zum oberen Ende 36 des Sammelbehälters 10 schematisch durch den Doppelpfeil 62 und zum unteren Ende 34 schematisch durch den Doppelpfeil 64 angedeutet. Die Gesamtlänge des Sammelbehälters 10 ist in Fig. 1 schematisch durch den Doppelpfeil 66 angedeutet. Die Gesamtlänge des Sammelbehälters ist schematisch durch den Doppelpfeil 66 angedeutet.

Das zweite Rohr 30 des Sammelbehälters 10 ist in der Gestaltung gemäß Fig. 1 exzentrisch zum bzw. vom ersten Rohr 28 des Sammelbehälters 10 angeordnet. Dies wird auch anhand der Linien 68 und 70 deutlich, wobei die Linie 68 die zentrale Längsachse des ersten Rohrs 28 des Sammelbehälters 10 schematisch andeutet, und die Linie 70 die zentrale Längsachse des zweiten Rohrs 30 des Sammelbehälters 10.

In der Gestaltung gemäß Fig. 1 ist das zweite Rohr 30 zum ersten Rohr 28 so exzentrisch angeordnet, dass es dem ersten Sammelrohr 12 zugewandt ist, was allerdings auch anders sein kann. In der Gestaltung gemäß Fig. 1 weist durch diese exzentrische Anordnung das erste Rohr 28 des Sammelbehälters 10 im Wesentlichen den gleichen Abstand zum ersten Sammelrohr 12 auf, wie das zweite Rohr 30 des Sammelbehälters 10. Es kann allerdings auch vorgesehen sein, dass diese Abstände unterschiedlich sind. Insbesondere kann vorgesehen sein, dass das erste Rohr 28 einen geringeren Abstand zum ersten Sammelrohr 12 aufweist als das zweite Rohr 30 des Sammelbehälters 10.

Besonders bevorzugt weist die zentrale Längsachse 70 des zweiten Rohrs 30 des Sammelbehälters 10 einen geringeren Abstand zur zentralen Längsachse des ersten Sammelrohrs 12 auf, ais die zentrale Längsachse 68 des ersten Rohrs 28 des Sammelbehälters 10 zur zentralen Längsachse des ersten Sammelrohrs 12 aufweist.

Es kann allerdings auch vorgesehen sein, wie auch die Figuren im folgenden noch zeigen, dass das zweite Rohr 30 des Sammelbehälters 10 im Wesentlichen konzentrisch zum ersten Rohr 28 des Sammelbehälters 10 angeordnet ist.

Der Eintritt des Fluid bzw. Wärmetauscher-Mediums bzw. des Kältemittels, im folgenden wird zur Vereinfachung von Kältemittel gesprochen, in den Sammler bzw. Sammelbehälter 10 erfolgt in der Gestaltung gemäß Fig. 1 oberhalb der Dichtlippe 42 der Trocknerpatrone 44. Nach dem Eintritt des Kältemittels in das Sammelrohr 30 strömt das Kältemittel oberhalb der Dichtlippe 42 in die Trocknerpatrone 44, anschließend durch die Trocknerpatrone und tritt unterhalb der Dichtlippe 42 wieder aus der Trocknerpatrone 44 aus. Anschließend durchströmt das Kältemittel die von der Scheibe 58 und dem zweiten Rohr 30 des Sammelbehälters gebildete Baugruppe des Sammelbehälters 10 und gelangt von dort in das erste Sammelrohr 12. Dies ist hier so, dass das Kältemittel durch die Überströmöffnung bzw. den Überströmkanal aus dem Sammler 10 in das erste Sammelrohr 12 eintritt. Der Eintritt des Kältemittels vom ersten Sammelrohr 12 in den Sammelbehälter 10 erfolgt über die Überströmöffnung bzw. den Überströmkanal 38. Überströmöffnung bzw. der Überströmkanal 38 und/oder die Überströmöffnung bzw. der Überströmkanal 40 ist in bevorzugter Gestaltung gemäß einer der Varianten ausgebildet, die in der deutschen Patentanmeldung 103 38 527.4 der Anmelderin vorgeschlagen werden. Auch die Anbindung bzw. Verbindung des Sammelbehälters 10 an das erste Sammelrohr 12 kann im unteren Bereich, insbesondere im Bereich der Überströmöffnung bzw. des Überströmkanals 40 so sein, wie es in der deutschen Patentanmeldung 103 38 527.4 der Anmelderin vorgeschlagen wird. Auch im Bereich der Überströmöffnung 38 kann einer derartige Anbindung bzw. Verbindung gegeben sein.

In Bezug auf bevorzugte Gestaltungen der Überströmöffnung bzw. des Überströmkanals 40 sowie des Überströmkanals bzw. der Überströmöffnung 38 sowie der Anbindung bzw. Verbindung des Sammelbehälters 10 an das Sammelrohr 12 im unteren Bereich, insbesondere im Bereich der Überströmöffnung bzw. des Überströmkanals 40, und gegebenenfalls auch im Bereich der Überströmöffnung 38 wird daher auf die deutsche Patentanmeldung 103 38 527.4 der Anmelderin verwiesen, wobei die diesbezügliche Offenbarung in dieser Patentanmeldung durch Einbeziehung hiermit zum Gegenstand der vorliegenden Offenbarung im Hinblick auf bevorzugte Gestaltungen gemacht wird.

Die Anbindung bzw. Verbindung des Sammelbehälters 12 an bzw. zum Sammelrohr 12 erfolgt oben vorzugsweise mittels des bereits beschriebenen Ringhalters 46, der auch im folgenden noch beschrieben werden wird.

In der Gestaltung gemäß Fig. 1 entspricht die Länge des Sammelbehälters 10 im Wesentlichen der Länge des ersten Sammelrohrs 12, was aber auch abweichend sein kann.

In bevorzugter Gestaltung entspricht der Außendurchmesser des zweiten Rohrs 30 des Sammelbehälters 10 im Wesentlichen dem Außendurchmesser des ersten Sammelrohrs.

Das zweite Rohr 30 und die Scheibe 58 können auch separat gefertigt sein, die ineinander gesteckt werden und miteinander verlötet sind.

In der Gestaltung gemäß Fig. 1 wird die Trocknerpatrone 44 zwangsdurchströmt.

Es kann allerdings auch vorgesehen sein, dass die Trocknerpatrone bzw. die Filter-Trocknerpatrone 44 passiv geschaltet ist, wie beispielsweise bei einem lötbaren Trockner. In diesem Fall ist allerdings besonders bevorzugt vorgesehen, dass zwischen dem Eintritt 38 in den Sammelbehälter 10 und dem Austritt 40 aus dem Sammelbehälter 10 ein zusätzlicher Filter integriert ist.

In bevorzugter Gestaltung ist vorgesehen, dass einer oder beide Überströmöffnungen bzw. Überströmkanäle 38, 40 gemäß einer der im folgenden beschriebenen Varianten gestaltet sind: Es kann beispielsweise vorgesehen sein, dass der Sammelbehälter 30 und/oder das erste Sammelrohr 12 nach außen gerichtete Durchzüge aufweist. Diese können beispielsweise an ihrem freien Ende jeweils eine im Wesentlichen identische Stirnfläche aufweisen, und mit dieser Stirnfläche auf Stoß aneinander gesetzt und verlötet sein. Bei einer solchen Gestaltung kann beispielsweise auch vorgesehen sein, dass, insbesondere zusätzlich, diese einander zugeordneten Durchzüge einer Hülse, die vorzugsweise andickt, umgeben sind. Es kann auch vorgesehen sein, dass eine solche Hülse innen angeordnet ist. Dies ist insbesondere eine gemeinsame Hülse für die einander zugeordneten Durchzüge. Es kann auch vorgesehen sein, dass die einander zugeordneten Durchzüge so dimensioniert sind, dass sie sich teleskopartig ineinander einschieben lassen und auch ineinander eingeschoben sind. Es kann auch vorgesehen sein, dass das erste Sammelrohr 12 eine Bohrung aufweist, und der Sammelbehälter 10 einen Durchzug, der in diese Öffnung zur Bildung eines Überströmkanals eingeschoben ist. Dies kann auch umgekehrt der Fall sein. Es kann auch vorgesehen sein, dass das erste Sammelrohr 12 und der Sammelbehälter 10 zur Bildung einer Überströmöffnung bzw. eines Überströmkanals Ausprägungen aufweist. Diese können beispielsweise so sein, dass sie jeweils eine nach außen gerichtete Ringfläche bilden, wobei die beiden Ringflächen aneinander gesetzt sind und verlötet sind.

Es kann auch vorgesehen sein, dass die Anbindung bzw. Verbindung bzw. die Bildung eines solchen Überströmkanals, insbesondere im Bereich des Überströmkanals 40, möglich ist es aber auch im Bereich des Überströmkanals 38, über ein kurzes, extrudiertes Profil erfolgt, das in eine entsprechende Öffnung des ersten Sammelrohrs 12 sowie eine Öffnung des Sammelbehälters 10 eingesteckt, und vorzugsweise dort jeweils verlötet ist.

Es kann auch vorgesehen sein, dass ein solches extrudiertes Profil einen Wulst aufweist, welcher den Sammelbehälter 10 und das erste Sammelrohr 12 unter Bildung eines Zwischenspalts auf Abstand hält. Ein Spalt zwischen dem ersten Sammelrohr 12 und dem Sammelbehälter 10 kann auch auf andere Weise erzeugt werden.

In der Gestaltung gemäß Fig. 1 ist der Trockner bzw. die Patrone 44 austauschbar. Sie kann also entnommen und gegen eine andere ausgetauscht werden. Zu diesem Zweck ist ein lösbarer Deckel im Bereich des oberen Endes des Sammlers vorgesehen, der noch anhand der Fig. 2 in einer beispielhaften Gestaltung erläutert werden wird.

Es kann aber auch vorgesehen sein, dass anstelle eines solchen tauschbaren Trockners ein nicht-tauschbarer Trockner vorgesehen ist. Dieser kann beispielsweise auch eine Trocknerpatrone 44 sein oder auf andere Weise gestaltet sein, wobei er so innerhalb des Sammelbehälters fixiert ist, dass er nicht zerstörungsfrei entnommen bzw. ausgetauscht werden kann.

Bevorzugt ist ferner, dass anstelle eines tauschbaren Trockners (Trocknerpatrone sowie Filter) ein lötbarer Trockner vorgesehen ist. Ein solcher lötbarer Trockner ist beispielhaft in der deutschen Patentanmeldung DE 103 38 526.6 der Anmelderin beschrieben. Hinsichtlich eines solchen lötbaren Trockners, also eines Trockners, der in einem Lötofen nicht zerstört oder beschädigt werden würde, wird auf die Ausführungen in der DE 103 38 526.6 verwiesen, die diesbezüglich als bevorzugte Gestaltung zum Gegenstand der hiesigen Offenbarung in Bezug auf bevorzugte Gestaltungen der Erfindung gemacht wird.

In der Gestaltung gemäß Fig. 1 ist vorgesehen, dass der tauschbare Trockner nach oben ausgetauscht werden kann.

Die Verbindung zwischen dem ersten Sammelrohr 12 und dem Sammelbehälter 10 kann in bevorzugter Gestaltung oben so erfolgen, wie es in der deutschen Patentanmeldung 103 38 527.4 der Anmelderin beschrieben ist. Auf die diesbezüglichen Ausführungen in der deutschen Patentanmeldung 103 38 527.4 wird ausdrücklich Bezug genommen, und sie werden durch Bezugnahme zum Gegenstand der hiesigen Offenbarung in Bezug auf bevorzugte Gestaltungen der Erfindung gemacht.

Die Filter-/Trocknerpatrone wird im ersten Rohr 28 aufgenomen. Das erste Rohr 28 ist oberhalb des zweiten Rohrs 30 angeordnet, also dem oberen Ende des Sammelbehälters 10 zugewandt.

Fig. 2 zeigt einen oberen Ausschnitt aus der Gestaltung gemäß Fig. 1 in vergrößerter Darstellung, wobei der Sammelbehälter 10 bzw. das erste Rohr 28 und das erste Profilstück 32 sowie der Ringhalter 46 teilweise aufgeschnitten sind und die Anordnung gegenüber der Gestaltung gemäß Fig. 1 leicht nach vorne gekippt ist.

Wie Fig. 2 zeigt ein lösbarer Verschluss 80 vorgesehen, mittels welchem das zweite Ende 36 bzw. das obere Ende 36 des Sammelbehälters verschlossen werden kann. Dieses lösbare Verschlusselement 80 ist hier als Stopfen gestaltet. Der lösbare Verschluss 80 weist an seiner Außenoberfläche zwei umlaufende, in Längsrichtung beabstandete Nuten auf, in welchen als O-Ring 82 gestaltete Dichteinrichtungen jeweils angeordnet sind. Das Profilstück 32 weist auf seiner Innenoberfläche eine Dichtfläche 21 für die O-Ringe 82 des Stopfens 80 auf.

Ferner ist in der Innenoberfläche des ersten Profilstücks 32 eine umlaufende Nut 84 vorgesehen, welche einen Sicherungsring aufnehmen kann.

Der Stopfen bzw. Verschluss 80 wird zum Verschließen insoweit das erste Profilstück eingesetzt, das ein in der Nut 24 angeordneter bzw. anschließend angeordneter Sicherungsring den Stopfen bzw. Verschluss 80 in seiner Verschlussstellung hält. Dieser Sicherungsring kann beispielsweise mittels eines geeigneten Werkzeugs entfernt werden, um den Verschluss wieder freizugeben und eine Entnahme des Trockners zu ermöglichen.

Der Verschluss kann über geeignete Mittel, Anschläge oder dergleichen an einem Reinfallen in das Sammelrohr 10 gehindert werden.

Hierzu können beispielsweise Distanzhalter oder Anschläge oder Kraftspeicher, wie Feder oder dergleichen vorgesehen sein.

Das erste Profilstück 32 weist auf seiner Innenoberfläche eine umlaufende Schräge auf, die beispielsweise ein schonendes Einführen der O-Ringe ermöglichen. Dementsprechend ist diese Schräge oberhalb der Dichtfläche des ersten Profilstücks 32 angeordnet und / oder unterhalb der Nut 84.

Wie in Fig. 2 gezeigt, ist die Wanddicke des ersten Profilstücks größer als die Wanddicke des ersten Rohres 28. Dies ist dort so, dass das erste Profilstück radial innen im Kontaktbereich zwischen diesem ersten Profilstück 32 und dem ersten Rohr 28 im Wesentlichen bündig mit dem Rohr 28 abschließt und radial außen ein sich an der Außenoberfläche anschmiegender Fortsatz 25 vorgesehen ist, der das Rohr 28 überlappt bzw. einhüllt.

Das Rohr 28 stützt sich hier axial an dem ersten Profilstück 32 ab, wobei das Profilstück 32 auf das erste Rohr 28 aufgesteckt ist.

Ein solcher lösbarer Verschluss 80 kann - insbesondere alternativ - beispielsweise auch als Schraubverschluss gestaltet sein. Ein solcher Schraubverschluss kann beispielsweise mittels seines Gewindes in einem am Profilstück 32 vorgesehenen Gewinde zum verschließen verschraubt sein. Die Nut 84 und der Sicherungsring werden dann durch eine Gewindepaarung ersetzt. Auch andere Gestaltungen eines - insbesondere am oberen Ende 36 des Sammelbehälters 10 vorgesehenen - lösbaren Verschlusses sind bevorzugt.

Der lösbare Verschluss 80 ermöglicht insbesondere die Entnahme bzw. den Austausch des Trockners bzw. der Trocknerpatrone. Bei Gestaltungen mit nicht austauschbarem und / oder lötbarem Trockner kann das obere Ende 26 auch fest verschlossen sein. Beispielweise kann dabei auch der Ringhalter so sein, dass er keine ringförmige Öffnung im Bereich des Sammelbhälters aufweist, sondern dort vollständig Abdeckung des ersten Endes 36 des Sammelbehälters verschlossen ist.

Die Fig. 3 und 4 zeigen zwei beispielhafte Varianten gemäß welchen die Durchströmung des Wärmetauschers 1 erfolgen kann. Der Wärmetauscher 1 ist dabei insbesondere als Kondensator, vorzugsweise als Kältemittel-Kondensator gestaltet. Zur Vereinfachung wird im folgenden davon gesprochen, dass dieser Kondensator von einem Kältemittel durchströmt wird.

Das Prinzip der Durchströmung, das in Fig. 3 gezeigt ist, wird im folgenden als Durchströmungsvariante 1 bezeichnet, und das Durchströmungsprinzip, das in Fig. 4 gezeigt ist und auch als klassisches Prinzip bezeichnet werden kann, wird im folgenden zur Bezugnahme als die Strömungsvariante 2 bezeichnet.

Durch die in Quadraten gezeigten Ziffern ist schematisch angedeutet, in welcher Reihenfolge die Rohre des Rohr-Rippen-Blocks durchströmt werden.

Als Strömungsweg des Kondensators werden jeweils die Strömungsstrecken von solchen Rohren des Rohr-Rippen-Blocks bezeichnet, die in der gleichen Durchströmungsrichtung durchströmt werden, und in die gleiche Kammer des ersten Sammelrohrs sowie die gleiche Kammer des zweiten Sammelrohrs münden. Diese Kammern sind dabei durch die bereits angesprochenen Trennwände innerhalb des jeweiligen Sammelrohrs begrenzt.

Es können dabei jeweils mehrere Rohre des Rohr-Rippen-Blocks einen Strömungsweg bilden oder ein Rohr dieses Rohr-Rippen-Blocks. Unterschiedlichen Strömungswegen kann jeweils die gleiche Anzahl an Rohren des Rohr-Rippen-Blocks zugeordnet sein. Es kann auch vorgesehen sein, dass diese Anzahl unterschiedlich ist. Auch Kombinationen sind möglich.

Als Unterkühlstrecke wird der letzte Strömungsweg des Kondensators bezeichnet, also der Strömungsweg, der zuletzt durchströmt wird, bevor das Kältemittel aus dem Kondensator austritt.

Als Heißgaseintritt wird die Öffnung bezeichnet bzw. werden die Öffnungen bezeichnet, durch die das Kältemittel in den Kondensator eintritt, bzw.,wird der Strömungsweg als Heißgasabschnitt bezeichnet, der nach dem Eintritt als erstes von dem Kältemittel durchströmt wird.

Quer zu den Strömungswegen werden die Rohre des Rohr-Rippen-Blocks von Luft durchströmt, die schematisch durch den Pfeil "Air" angedeutet ist.

Bei der in Fig. 3 schematisch gezeigten ersten Strömungsvariante sind der Heißgaseintritt und die Unterkühlstrecke in direkter Nachbarschaft zueinander angeordnet. Das Kältemittel strömt, vom Eintritt aus betrachtet, zunächst nach oben. Dabei strömt das Kältemittel zwischen den Sammelrohren mehrmals bzw. mehrmals hin und her. In der Gestaltung gemäß Fig. 3 ist dies so gezeigt, dass aufeinander folgende Strömungswege des Kondensators in Richtung nach oben in entgegengesetzten Richtungen durchströmt werden. Gemäß der beispielhaften Prinzipdarstellung in Fig. 3 sind hierzu drei Strömungswege vorgesehen, die hin und her durchströmt werden. Es können allerdings auch mehr oder weniger Strömungswege sein. Der vorletzte Strömungsweg des Kondensators ist am oberen Ende des Kondensators angeordnet. Anschließend, also nach dem Durchströmen des vorletzten Strömungswegs, erfolgt der Eintritt des Kältemittels in den Sammelbehälter, wobei insbesondere vorgesehen ist, dass das Kältemittel nach dem Durchströmen des vorletzten Strömungswegs in das erste Sammelrohr eintritt, und von diesem in den Sammelbehälter 10 strömt. Die Unterkühlstrecke, das heißt der letzte Strömungsweg des Kondensators, ist am unteren Ende des Kondensators angeordnet. Von hier erfolgt der Austritt des Kältemittels aus dem Kondensator. Dabei kann bevorzugt vorgesehen sein, dass das Kältemittei im oberen Bereich in den Sammelbehälter 10 eintritt, und im unteren Bereich aus dem Sammelbehälter 10 in Richtung des letzten Strömungswegs austritt.

Das Eintreten und das Austreten des Kältemittels ist in den Fig. 3 und 4 schematisch durch die Pfeile 90 und 92 angedeutet.

In der in Fig. 4 dargestellten zweiten Strömungsvariante, die insbesondere dem klassischen Prinzip entspricht, ist der Heißgaseintritt oben am Kondensator, und die Unterkühlstrecke unten am Kondensator angeordnet. Das Kältemittel strömt hier vom vorletzten Strömungsweg des Kondensators über ein Verbindungsrohr, das schematisch durch den Pfeil 100 angedeutet ist, in den Sammelbehälter 10, wobei hierbei insbesondere vorgesehen ist, dass dabei vor dem Eintritt in den Sammelbehälter 10, wobei hierbei insbesondere vorgesehen ist, dass dabei vor dem Eintritt in den Sammelbehälter 10 das erste Sammelrohr 12 durchströmt wird. Die Eintrittsöffnung bzw. die Eintrittsbohrung in den Sammelbehälter 10 ist, insbesondere wenn ein tauschbarer Trockner bzw. eine tauschbare Filter-Trocknerpatrone vorgesehen ist, oberhalb der Dichtlippe angeordnet.

Bei dem in Fig. 1 gezeigten Wärmetauscher ist bevorzugt die erste Durchströmungsvariante gegeben. Dies ist insbesondere so, weil die Überströmöffnung 38 relativ weit oben am ersten Sammelrohr 12 angeordnet ist. Es sei allerdings angemerkt, dass die Gestaltung gemäß Fig. 1 auch so sein kann, dass dort die zweite Strömungsvariante gegeben ist. Insbesondere kann hierzu der in Fig. 1 gezeigte Überströmkanal bzw. Überströmöffnung 38 anders ausgebildet sein, und zwar so, dass das Medium bzw. Kältemittel weiter unten aus dem ersten Sammelrohr 12 austritt, und über ein Rohr 100 in den Bereich des Sammelbehälters 10 geleitet wird, der oberhalb der Dichtlippe 42 angeordnet ist, und dort oberhalb der Dichtlippe 42 in den Sammelbehälter eintritt. Derartige Gestaltungen werden noch anhand folgender Figuren gezeigt.

Fig. 5 zeigt eine beispielhafte Ausführungsform der Erfindung in schematischer Darstellung.

In Fig. 5 ist auch das zweite Sammelrohr 110 des Wärmetauschers gezeigt.

Über die Leitung 112 wird das Medium bzw. das Kältemittel dem Wärmetauscher bzw. Kondensator 1 zugeführt, und über die Leitung 114 wird das Medium bzw. Kältemittel aus dem Wärmetauscher bzw. Kondensator 1 abgeführt.

Ferner ist in Fig. 5 eine Halteeinrichtung gezeigt, mittels welchen der Kondensator gehalten bzw. montiert werden kann.

Das zweite Rohr 30 ist in der Gestaltung gemäß Fig. 5 auch exzentrisch in Bezug auf das erste Rohr 28 des Sammelbehälters 10 angeordnet, wobei allerdings die zentrale Längsachse 70 des zweiten Rohrs 30 des Sammelbehälters 10 weiter von der zentralen Längsachse des ersten Sammelrohrs entfernt ist, als zentrale Längsachse 68 des zweiten Rohrs 28.

Fig. 6 zeigt die Gestaltung gemäß Fig. 5 mit einem Blick in das Innere des Sammelbehälters 10. Dort ist die Patrone 44 zu erkennen.

Die Überströmöffnung bzw. der Überströmkanal, durch welchen das Medium bzw. Kältemittel aus dem Sammelbehälter 10 austritt, bzw. in das Sammelrohr 12 eintritt, ist hier als Verbindungsstück 118 gestaltet.

Fig. 7 zeigt eine beispielhafte Ausführungsform der Erfindung in schematischer Darstellung.

Bei dieser Gestaltung ist die erste Durchströmungsvariante gegeben.

In Abweichung zu der Gestaltung gemäß Fig. 1 und 5 ist das zweite Rohr 30 des Sammelbehälters 10 im Wesentlichen konzentrisch zum ersten Rohr 28 des Sammelbehälters 10 angeordnet.

Fig. 8 zeigt eine Seitenansicht der Gestaltung gemäß Fig. 7 in Blickrichtung des Pfeils 130. Fig. 9 zeigt eine Draufsicht auf die Gestaltung gemäß Fig. 8 aus Blickrichtung des Pfeils 132. Fig. 10 zeigt eine beispielhafte Ausführungsform der Erfindung in schematischer Darstellung. Dort ist ein Wärmetauscher bzw. Kondensator gemäß der Erfindung mit einem Sammelbehälter 10 gemäß der Erfindung gezeigt.

Bei dieser Gestaltung ist die Durchströmungsvariante 2 gegeben.

Das zweite Rohr 30 des Sammelbehälters 10 ist exzentrisch zum ersten Rohr 28 des Sammelbehälters 10 angeordnet. Das Verbindungsrohr 110 ist mehrfach geschwungen gestaltet und weist gerade Abschnitte auf.

Fig. 11 zeigt die Gestaltung gemäß Fig. 10, wobei dort ein Blick in das Innere des Sammelbehälters 10 gegeben ist.

Fig. 11 zeigt eine beispielhafte Ausführungsform der Erfindung in schematischer Darstellung.

Beim Wärmetauscher 1 gemäß Fig. 11 ist die zweite Strömungsvariante gegeben. Die Gestaltung gemäß Fig. 12 unterscheidet sich von der gemäß den Fig. 10 und 11 im Wesentlichen durch die Gestaltung des Verbindungsrohres 100 sowie dadurch, dass das zweite Rohr 30 des Sammelbehälters 10 im Wesentlichen konzentrisch zum ersten Rohr 28 des Sammelbehälters 10 angeordnet ist. Ferner unterscheidet sich die Gestaltung gemäß Fig. 12 von der gemäß den Fig. 10 und 11 dadurch, dass die Differenz zwischen dem Außendurchmesser des Rohres 28 und dem Außendurchmesser des Rohres 30 geringer ist als in der Gestaltung gemäß Fig. 10 und 11.

Fig. 19 zeigt eine weitere beispielhafte Ausführungsform der Erfindung, wenn sie mit einem Flansch - insbesondere einem Doppelflansch 119 - ausgeführt ist. Dieser Doppelflansch, der vorzugsweise eine Baugruppe mit den Rohren 30 und 28 des Sammelbehälters 10 bilden kann, dient dazu, die Überströmöffnungen des Sammelrohrs mit dem Verbindungsrohr ?? 100 ?? und dem zweiten Rohr 30 zu verbinden. Hierdurch kann insbesondere eine vereinfachte Montage der einzelnen Bauelemente (erstes Rohr 28, Verbindungsrohr 100) mit dem zweiten Rohr 30 bewirkt werden.

Es liegt ferner auch im Sinn der vorliegenden Erfindung, die Außendurchmesser der Rohre 28 und 30 so zu wählen, dass der Außendurchmesser des Rohrs 28 kleiner ist am der des Rohrs 30. Somit wird der dickere Teil des Sammlers unten angeordnet und der schmälere Teil oben.

Fig. 13 zeigt eine Seitenansicht der Gestaltung gemäß Fig. 12 aus Sicht des Pfeils 130.

Fig. 14 zeigt die Gestaltung gemäß Fig. 13 in Draufsicht aus Sicht des Pfeils 130.

Die Fig. 15 und 16 zeigen dreidimensionale Ansichten der Gestaltung gemäß den Fig. 7-9.

Die Fig. 17 und 18 zeigen dreidimensionale Ansichten der Gestaltung gemäß den Fig. 12-14, bei denen die zweite Durchströmungsvariante gegeben ist.

Die Fig. 19 zeigt eine weitere beispielhafte Ausführungsform der Erfindung, welche mit einem Flansch - insbesondere einem Doppelflansch 119 - ausgeführt ist. Dieser Doppelflansch, der vorzugsweise eine Baugruppe mit wenigstens den Rohren 30, 28 und 100 des Sammelbehälters bildet, dient dazu, die Überströmöffnungen des Sammelrohrs mit dem Verbindungsrohr 100 und dem zweiten Rohr 30 zu verbinden. Hierdurch kann insbesondere eine vereinfachte Montage der einzelnen Bauelemente (erstes Rohr 28, Verbindungsrohr 100) mit dem zweiten Rohr 30 bereitgestellt werden.

### Bezugszeichen

- 1: Wärmetauscher
- 10: Sammelbehälter
- 12: erstes Sammelrohr
- 14: Rohr-Rippen-Block
- 16: Rohr von 14
- 18: Bodenteil
- 20: Deckelteil
- 22: Rippen von 14
- 24: Außenmantel
- 26: Innenraum von 10
- 28: erstes Rohr
- 30: zweites Rohr
- 32: Profilstück
- 34: erstes, unteres Ende von 10
- 36: zweites, oberes Ende von 10
- 38: Überströmöffnung bzw. -kanal
- 40: Überströmöffnung bzw. -kanal
- 42: Dichtlippe
- 44: Filter-/Trocknerpatrone 44
- 46: Ringhalter
- 48: Abkröpfung von 46
- 50: Fortsatz von 46
- 52: Außendurchmesser von 28
- 54: Außendurchmesser von 30
- 56: stirnseitiger Endbereich von 28
- 58: Wandabschnit, Scheibe
- 60: Deckel
- 62: Abstand
- 64: Abstand
- 66: Gesamtlänge von 10
- 68: Zentrale Längsachse von 28
- 70: Zentrale Längsachse von 30
- 80: lösbarer Verschluss
- 82: O-Ring
- 84: Nut
- 90: Pfeil
- 92: Pfeil
- 100: Verbindungsrohr
- 110: zweites Sammelrohr
- 112: Leitung
- 114: Leitung
- 116: Halteeinrichtung
- 118: Verbindungsteil
- 119: Doppelflansch
- 130: Pfeil

## Patentansprüche

1. Wärmetauscher, insbesondere Kältemittelkondensator eines Kraftfahrzeugs, mit
- einem Rohr- oder Rohr/Rippen-Block (14) mit einer Vielzahl von zumindest abschnittsweise im Wesentlichen parallelen Rohren (16) und gegebenenfalls zwischen den Rohren angeordneten Rippen (22);
- einem ersten Sammelrohr (12), das erste Enden der Rohre (16) des Rohr- oder Rohr/Rippen-Blocks (14) aufnimmt; und
- einem Sammelbehälter (10), der im Wesentlichen parallel zu dem ersten Sammelrohr (12) angeordnet ist und wenigstens eine Eintrittsöffnung für ein Fluid und wenigstens eine Austrittsöffnung für das Fluid aufweist,
wobei das erste Sammelrohr (12) wenigstens zwei Öffnungen aufweist, von denen eine mit der Eintrittsöffnung des Sammelbehälters (10) und eine mit der Austrittsöffnung des Sammelbehälters (10) fluidverbunden ist, so dass Überströmöffnungen oder Überströmkanäle (38, 40) gebildet werden, um einen Fluidstrom vom ersten Sammelrohr (12) in den Sammelbehälter (10) und umgekehrt zu ermöglichen,
wobei der Sammelbehälter (10) einen Außenmantel (24) aufweist, der den Innenraum (26) des Sammelbehälters (10) radial begrenzt und aus wenigstens zwei rohrförmigen Teilen (28, 30) gebildet ist,
wobei der Sammelbehälter (10) ein von dem ersten Sammelrohr (12) separates Bauteil ist, **dadurch gekennzeichnet, dass** die wenigstens zwei rohrförmigen Teile (28, 30) des Außenmantels (24) des Sammelbehälters (10) in senkrecht zur Längsrichtung des Sammelbehälters gesehenen Querschnitten unterschiedlich ausgebildet und exzentrisch zueinander angeordnet sind.

2. Wärmetauscher nach Anspruch 1, **dadurch gekennzeichnet, dass** die wenigstens zwei rohrförmigen Teile (28, 30) des Außenmantels (24) des Sammelbehälters (10) unterschiedliche Querschnittsflächen des Innenraums (26) begrenzen.

3. Wärmetauscher nach Anspruch 2, **dadurch gekennzeichnet, dass** der Flächeninhalt der größeren dieser Querschnittsflächen des Innenraums (26) wenigstens doppelt so groß ist wie der Flächeninhalt der kleineren dieser Querschnittsflächen des Innenraums.

4. Wärmetauscher nach einem der vorhergehenden Ansprüche, **dadurch gekennzeichnet, dass** die wenigstens zwei rohrförmigen Teile (28, 30) des Außenmantels (24) des Sammelbehälters (10) unterschiedliche Außendurchmesser haben.

5. Wärmetauscher nach Anspruch 4, **dadurch gekennzeichnet, dass** der größere dieser Außendurchmesser wenigstens 10 mm, bevorzugt wenigstens 15 mm oder wenigstens 20 mm oder wenigstens 25 mm oder wenigstens 30 mm, oder wenigstens 40 mm, und/oder um wenigstens 30 %, bevorzugt wenigstens 100 % oder wenigstens 200 % oder wenigstens 300 % oder wenigstens 400 % oder bevorzugt beispielsweise ca. 375 %, länger ist als der kleinere dieser Außendurchmesser.

6. Wärmetauscher nach Anspruch 5, **dadurch gekennzeichnet, dass** die Differenz zwischen dem größeren dieser Außendurchmesser und dem kleineren dieser Außendurchmesser im Bereich zwischen 15 mm und 40 mm, bevorzugt zwischen 20 mm und 30 mm, liegt.

7. Wärmetauscher nach einem der vorhergehenden Ansprüche, **dadurch gekennzeichnet, dass** die wenigstens zwei rohrförmigen Teile (28, 30) des Außenmantels (24) des Sammelbehälters (10) unterschiedliche Innendurchmesser haben.

8. Wärmetauscher nach Anspruch 7, **dadurch gekennzeichnet, dass** der größere dieser Innendurchmesser wenigstens 10 mm, bevorzugt wenigstens 15 mm oder wenigstens 20 mm oder wenigstens 25 mm oder wenigstens 30 mm, oder wenigstens 40 mm, und/oder um wenigstens 30 %, bevorzugt wenigstens 100 % oder wenigstens 200 % oder wenigstens 300 % oder wenigstens 400 % oder bevorzugt ca. 375 % länger ist als der kleinere dieser Innendurchmesser.

9. Wärmetauscher nach einem der vorhergehenden Ansprüche, **dadurch gekennzeichnet, dass** sich das erste rohrförmige Teil (28) über wenigstens 30 mm, bevorzugt wenigstens 40 mm oder wenigstens 50 mm oder wenigstens 60 mm in Längsrichtung erstreckt und sich das zweite rohrförmige Teil (30) über wenigstens 30 mm, bevorzugt wenigstens 40 mm oder wenigstens 50 mm oder wenigstens 60 mm in Längsrichtung erstreckt.

10. Wärmetauscher nach einem der vorangehenden Ansprüche, **dadurch gekennzeichnet, dass** die Austrittsöffnung in einem ersten, dem unteren Endbereich des Sammelbehälters (10) angeordnet ist, und zwar insbesondere in der Mantelwand.

11. Wärmetauscher nach einem der vorangehenden Ansprüche, **dadurch gekennzeichnet, dass** der Außenmantel (24) des Sammelbehälters (10) so gestaltet ist, dass zumindest ein Bereich dieser Außenmantelwand, und insbesondere ein Bereich der sich über wenigstens 30 mm, bevorzugt wenigstens 40 mm oder wenigstens 50 mm oder wenigstens 60 mm, in Längsrichtung des Sammelbehälters (10) erstreckt, gegeben ist, in dem in zumindest einer zur Längsrichtung des Sammelbehälters (10) gelegener Richtung das maximale Außenmaß des Außenmantels kleiner als 25 mm, bevorzugt kleiner als 20 mm, bevorzugt kleiner als 15 mm ist.

12. Wärmetauscher nach einem der vorangehenden Ansprüche, **dadurch gekennzeichnet, dass** eine Trockner- und/oder Filtereinrichtung (44) in dem Sammelbehälter (10) angeordnet bzw integriert ist.

13. Wärmetauscher nach einem der vorangehenden Ansprüche, **dadurch gekennzeichnet, dass** im Bereich des dem ersten axialen Ende abgewandten zweiten, dem oberen Ende des Sammelbehälters (10) eine lösbare Verschlusseinrichtung (80) vorgesehen ist.

14. Wärmetauscher nach einem der vorangehenden Ansprüche, **dadurch gekennzeichnet, dass** zumindest eines der rohrförmigen Teile in dem dem anderen der rohrförmigen Teile zugewandten stirnseitigen Endbereich (56) teilweise mittels eines Wandabschnitts (58) abgedeckt ist, und zwar insbesondere in einem radial außerhalb des anderen der rohrförmigen Teile gelegenen Bereichs.

15. Wärmetauscher nach Anspruch 14, **dadurch gekennzeichnet, dass** dieser Wandabschnitt (58), mittels welchem ein stirnseitiger Endbereich (56) eines rohrförmigen Teils (28) teilweise abgedeckt ist, sich im Wesentlichen senkrecht zur Längsachse des Sammelbehälters (10) erstreckt.

16. Wärmetauscher nach einem der vorangehenden Ansprüche, **dadurch gekennzeichnet, dass** die zwei rohrförmigen Teile (28, 30) in einem Bereich miteinander verbunden sind, der in Längsrichtung des Sammelbehälters (10) gesehen um wenigstens 20 % der Gesamtlänge des Sammelbehälters (10) von beiden Enden des Sammelbehälters (10) beabstandet ist.

17. Wärmetauscher nach einem der vorangehenden Ansprüche, **dadurch gekennzeichnet, dass** das eine der beiden rohrförmigen Teile (28, 30) mit einem seiner beiden Enden in ein Ende des anderen rohrförmigen Teils eingesteckt ist.

18. Wärmetauscher nach einem der vorangehenden Ansprüche, **dadurch gekennzeichnet, dass** das erste rohrförmige Teil (28) mittels eines Verschlusselements bzw. Wandabschnitts (58) stirnseitig verschlossen ist, wobei dieses Verschlusselement eine Öffnung aufweist, in die das zweite rohrförmige Teil (30) mit einem seiner Enden oder Endbereiche mündet, so dass eine Fluidverbindung der Innenräume dieser rohrförmigen Teile erzeugt wird.

19. Wärmetauscher nach Anspruch 18, **dadurch gekennzeichnet, dass** das Verschlusselement bzw. der Wandabschnitt (58) eine Scheibe oder ein Deckel ist.

20. Wärmetauscher nach Anspruch 19, **dadurch gekennzeichnet, dass** die Scheibe (58) mit dem zweiten rohrförmigen Teil (30) des Sammelbehälters (10) fest verbunden und in das erste rohrförmige Teil (28) eingesteckt und mit diesem verbunden, insbesondere verlötet, ist.

21. Wärmetauscher nach Anspruch 19, **dadurch gekennzeichnet, dass** das zweite rohrförmige Teil (30) und/oder der aus dem ersten rohrförmigen Teil (28) herausragende, und einen Abschnitt des Mantels des Sammelbehälters (10) bildende Bereich des zweiten rohrförmigen Teils (30) eine Länge hat, die zwischen 50 mm und 300 mm liegt.

22. Wärmetauscher (1) nach einem der vorangehenden Ansprüche, **dadurch gekennzeichnet, dass** ein zweites Sammelrohr (110) vorgesehen ist, welches die zweiten Enden der Rohre (16) des Rohr- oder Rohr/Rippen-Blocks (14) aufnimmt.

23. Wärmetauscher (1) nach einem der vorangehenden Ansprüche, **dadurch gekennzeichnet, dass** alle Rohre (16) des Rohr- bzw. Rohr/Rippen-Blocks (14) gerade gestaltet sind.

24. Wärmetauscher (1) nach einem der vorangehenden Ansprüche, **dadurch gekennzeichnet, dass** der Wärmetauscher (1) ein Kondensator, insbesondere Kältemittelkondensator, ist und Trennwände im ersten (12) und im zweiten Sammelrohr gegeben sind, die so angeordnet sind, dass das Medium, insbesondere Kältemittel, zwischen den Sammelrohren durch die Rohre (16) des Rohr/Rippen-Blocks (14), insbesondere mehrmals, hin und her strömt.

25. Wärmetauscher (1), nach einem der vorangehenden Ansprüche mit zwei Sammelrohren (12, 110), die über die Rohre (16) des Rohr/Rippen-Blocks (14) fluidverbunden, insbesondere kältemittelverbunden, sind, wobei in den Sammelrohren (12, 110) Trennwände zur Bildung von getrennten Kammern im jeweiligen Sammelrohr angeordnet sind, **dadurch gekennzeichnet, dass** der Heißgaseintritt und die Unterkühlstrecke in unmittelbarer Nachbarschaft angeordnet sind.

26. Wärmetauscher (1), nach einem der vorangehenden Ansprüche mit zwei Sammelrohren (12, 100), die über die Rohre (16) des Rohr/Rippen-Blocks (14) fluidverbunden, insbesondere kältemittelverbunden, sind, wobei in den Sammelrohren Trennwände zur Bildung von getrennten Kammern im jeweiligen Sammelrohr angeordnet sind, **dadurch gekennzeichnet, dass** das Fluid bzw. Kältemittel vom Eintritt bzw. Heißgaseintritt des Kondensators zunächst nach oben strömt.

27. Wärmetauscher (1) nach Anspruch 26, **dadurch gekennzeichnet, dass** der vorletzte Strömungsweg des Kondensators am oberen Ende des Kondensators angeordnet ist.

28. Wärmetauscher (1) nach Anspruch 26 oder 27, **dadurch gekennzeichnet, dass** der letzte Strömungsweg des Kondensators am unteren Ende des Kondensators angeordnet ist.

29. Wärmetauscher (1) nach Anspruch 28, **dadurch gekennzeichnet, dass** das Fluid bzw. Kältemittel nach dem Durchströmen des vorletzten Strömungswegs und vor dem Durchströmen des letzten Strömungswegs durch den Sammelbehälter (10) strömt.

## Claims

1. Heat exchanger, in particular a refrigerant condenser of a motor vehicle, with
a pipe block or pipe-fin block (14) with a multiplicity of pipes (16), which run essentially in parallel at least in sections, and fins (22) arranged between the pipes, if applicable;
a first header (12), which receives the first ends of the pipes (16) of the pipe block or pipe-fin block (14); and
a collection container (10), which is arranged essentially in parallel to the first header (12) and has at least one inlet opening for a fluid and at least a outlet opening for the fluid,
wherein the first header (12) has at least two openings, one of which is fluidly connected with the inlet opening of the collection container (10) and one opening is fluidly connected with the outlet opening of the collection container (10), such that overflow openings or overflow ducts (38, 40) are formed to enable a fluid flow from the first header (12) to the collection container (10) and vice versa,
wherein the collection container (10) has an outer jacket (24), which limits the internal chamber (26) of the collection container (10) radially and is formed to have at least two tubular parts (28, 30),
wherein the collection container (10) is a member independent of the first header (12), **characterised in that**
the at least two tubular parts (28, 30) of the outer jacket (24) of the collection container (10) are formed differently in cross sections regarded perpendicular to the longitudinal direction of the collection container and are arranged excentrically with respect to each other.

2. Heat exchanger according to claim 1, **characterised in that** the at least two tubular parts (28, 30) of the outer jacket (24) of the collection container (10) limit different cross-sectional surfaces of the internal chamber (26).

3. Heat exchanger according to claim 2, **characterised in that** the surface content of the larger of these cross-sectional surfaces of the internal chamber (26) is at least twice as large as the surface content of the smaller of these cross-sectional surfaces of the internal chamber.

4. Heat exchanger according to one of the previous claims, **characterised in that** the at least two tubular parts (28, 30) of the outer jacket (24) of the collection container (10) have different outer diameters.

5. Heat exchanger according to claim 4, **characterised in that** the larger of these outer diameters is longer than the smaller of these outer diameters by at least 10 mm, preferably at least 15 mm or at least 20 mm or at least 25 mm or at least 30 mm, or at least 40 mm, and/or by at least 30 %, preferably at least 100 % or at least 200 % or at least 300 % or at least 400 % or preferably for example approximately 375 %.

6. Heat exchanger according to claim 5, **characterised in that** the difference between the larger of these outer diameters and the smaller of these outer diameters is in the range between 15 mm and 40 mm, preferably between 20 mm and 30 mm.

7. Heat exchanger according to one of the previous claims, **characterised in that** the at least two tubular parts (28, 30) of the outer jacket (24) of the collection containers (10) have different inner diameters.

8. Heat exchanger according to claim 7, **characterised in that** the larger of these inner diameters is longer than the smaller of these inner diameters by at least 10 mm, preferably at least 15 mm or at least 20 mm or at least 25 mm or at least 30 mm, or at least 40 mm, and/or by at least 30 %, preferably at least 100 % or at least 200 % or at least 300 % or at least 400 % or preferably approximately 375 %.

9. Heat exchanger according to one of the previous claims, **characterised in that** the first tubular part (28) extends in the longitudinal direction over at least 30 mm, preferably at least 40 mm or at least 50 mm or at least 60 mm and the second tubular part (30) extends in the longitudinal direction over at least 30 mm, preferably at least 40 mm or at least 50 mm or at least 60 mm.

10. Heat exchanger according to one of the previous claims, **characterised in that** the outlet opening is situated in a first end area, the lower end area, of the collection container (10), in particular in the jacket wall.

11. Heat exchanger according to one of the previous claims, **characterised in that** the outer jacket (24) of the collection container (10) is constructed such that at least an area of this outer jacket wall, and in particular an area extending in the longitudinal direction of the collection container (10) over at least 30 mm, preferably at least 40 mm or at least 50 mm or at least 60 mm, is provided, in which in at least one direction situated to the longitudinal direction of the collection container the maximum outer dimension of the outer jacket is less than 25 mm, preferably less than 20 mm, preferably less than 15 mm.

12. Heat exchanger according to one of the previous claims, **characterised in that** a dryer and/or filter device (44) is situated or integrated in the collection container (10).

13. Heat exchanger according to one of the previous claims, **characterised in that** a detachable seal device (80) is provided in the area of the second, upper, end of the collection container (10), facing away from the first axial end of the collection container.

14. Heat exchanger according to one of the previous claims, **characterised in that** at least one of the tubular parts being partly covered by a wall segment (58) in the frontal end area (56) facing the other of these tubular parts, in particular in an area situated radially outside the other of these tubular parts.

15. Heat exchanger according to claim 14, **characterised in that** this wall segment (58) by means of which a frontal end area (56) of a tubular part (28) is partly covered extends essentially perpendicular to the longitudinal axis of the collection container (10).

16. Heat exchanger according to one of the previous claims, **characterised in that** the two tubular parts (28, 30) being connected to one another in an area that, seen in the longitudinal direction of the collection container (10), is situated at a distance from both ends of the collection container (10) which is at least 20 % of the overall length of the collection container (10).

17. Heat exchanger according to one of the previous claims, **characterised in that** one of the two tubular parts (28, 30) is inserted with one of its two ends into an end of the other tubular part.

18. Heat exchanger according to one of the previous claims, **characterised in that** the first tubular part (28) is closed at an end face by a sealing element or wall segment (58), said sealing element having an opening into which the second tubular part (30) debouches with one of its ends or end areas, so that a fluid connection of the internal chambers of these tubular parts is produced.

19. Heat exchanger according to claim 18, **characterised in that** the sealing element or the wall segment (58) is a disk or a cover.

20. Heat exchanger according to claim 19, **characterised in that** the disk (58) is connected fixedly to the second tubular part (30) of the collection container (10) and is inserted into the first tubular part (28) and connected thereto, in particular by soldering.

21. Heat exchanger according to claim 19, **characterised in that** the second tubular part (30), and/or the area of the second tubular part (30) protruding from the first tubular part (28) and forming a segment of the jacket of the collection container (10), has a length between 50 mm and 300 mm.

22. Heat exchanger (1) according to one of the previous claims, **characterised in that** a second header (110) is provided which accepts the second ends of the pipes (16) of the pipe block or pipe/fin block (14).

23. Heat exchanger (1) according to one of the previous claims, **characterised in that** all pipes (16) of the pipe block or pipe/fin block (14) have a straight construction.

24. Heat exchanger (1) according to one of the previous claims, **characterised in that** the heat exchanger (1) is a condenser, in particular a refrigerant condenser, and separating walls are provided in the first (12) and in the second header are situated such that the medium, in particular refrigerant, flows back and forth between the headers through the pipes (16) of the pipe/fin block (14), in particular multiple times.

25. Heat exchanger (1), according to one of the previous claims with two headers (12, 110), which are fluidly connected, in particular connected in terms of refrigerant, via the pipes (16) of the pipe/fin block (14), separating walls being situated in the headers (12, 110) in order to form separate chambers in each header, **characterised in that** the hot gas inlet and the sub-cooling path are situated immediately adjacent to one another.

26. Heat exchanger (1), according to one of the previous claims with two headers (12, 100), which are fluidly connected, in particular connected in terms of refrigerant, via the pipes (16) of the pipe/finblock (14), separating walls being situated in the headers (12, 110) in order to form separate chambers in each header, **characterised in that** the fluid or refrigerant from the inlet or hot gas inlet of the condenser first flows upward.

27. Heat exchanger (1) according to claim 26, **characterised in that** the next-to-last flow path of the condenser is situated at the upper end of the condenser.

28. Heat exchanger (1) according to claim 26 or 27, **characterised in that** the last flow path of the condenser is situated at the lower end of the condenser.

29. Heat exchanger (1) according to claim 28, **characterised in that** after flowing through the next-to-last flow path, and before flowing through the last flow path, the fluid or refrigerant flows through the collection container (10).

## Revendications

1. Echangeur de chaleur, notamment condenseur de fluide frigorigène d'un véhicule automobile, qui comprend
- un bloc de tubes ou de tubes/ailettes (14) comportant un grand nombre de tubes (16) sensiblement parallèles au moins par tronçons, et, le cas échéant, des ailettes (22) agencées entre les tubes ;
- un premier tube collecteur (12) qui reçoit des premières extrémités des tubes (16) du bloc de tubes ou de tubes/ailettes (14) ; et
- un récipient collecteur (10) qui est agencé sensiblement de manière parallèle au premier tube collecteur (12), et présente au moins une ouverture d'entrée pour un fluide et au moins une ouverture de sortie pour le fluide,
échangeur dans lequel le premier tube collecteur (12) présente au moins deux ouvertures dont l'une est reliée sur le plan fluidique à l'ouverture d'entrée du récipient collecteur (10) et l'une à l'ouverture de sortie du récipient collecteur (10), de sorte que sont formées des ouvertures de passage d'écoulement ou des canaux de passage d'écoulement (38, 40), en vue de permettre un écoulement de fluide du premier tube collecteur (12) vers le récipient collecteur (10) et inversement,
dans lequel le récipient collecteur (10) comporte une enveloppe extérieure (24), qui délimite radialement la chambre intérieure (26) du récipient collecteur (10), et est formée par au moins deux parties (28, 30) de forme tubulaire,
et dans lequel le récipient collecteur (10) est une pièce distincte séparée du premier tube collecteur (12), **caractérisé en ce que** lesdites deux parties (28, 30) ou davantage, de forme tubulaire, de l'enveloppe extérieure (24) du récipient collecteur (10), sont, vu dans des sections transversales perpendiculairement à la direction longitudinale du récipient collecteur, de configuration différente, et agencées de manière excentrique les unes par rapport aux autres.

2. Echangeur de chaleur selon la revendication 1, **caractérisé en ce que** lesdites deux parties (28, 30) ou davantage, de forme tubulaire, de l'enveloppe extérieure (24) du récipient collecteur (10), délimitent des surfaces de section transversale différentes de la chambre intérieure (26).

3. Echangeur de chaleur selon la revendication 2, **caractérisé en ce que** l'aire de la plus grande de ces surfaces de section transversale de la chambre intérieure (26) est d'une grandeur au moins double de l'aire de la plus petite de ces surfaces de section transversale de la chambre intérieure.

4. Echangeur de chaleur selon l'une des revendications précédentes, **caractérisé en ce que** lesdites deux parties (28, 30) ou davantage, de forme tubulaire, de l'enveloppe extérieure (24) du récipient collecteur (10), ont des diamètres extérieurs différents.

5. Echangeur de chaleur selon la revendication 4, **caractérisé en ce que** le plus grand de ces diamètres extérieurs est plus long d'au moins 10 mm, de préférence d'au moins 15 mm ou d'au moins 20 mm ou d'au moins 25 mm ou d'au moins 30 mm, ou d'au moins 40 mm et/ou d'au moins 30%, de préférence d'au moins 100% ou d'au moins 200% ou d'au moins 300% ou d'au moins 400% ou de préférence par exemple d'environ 375%, que le plus petit de ces diamètres extérieurs.

6. Echangeur de chaleur selon la revendication 5, **caractérisé en ce que** la différence entre le plus grand de ces diamètres extérieurs et le plus petit de ces diamètres extérieurs, se situe dans une plage entre 15 mm et 40 mm, de préférence entre 20 mm et 30 mm.

7. Echangeur de chaleur selon l'une des revendications précédentes, **caractérisé en ce que** lesdites deux parties (28, 30) ou davantage, de forme tubulaire, de l'enveloppe extérieure (24) du récipient collecteur (10), ont des diamètres intérieurs différents.

8. Echangeur de chaleur selon la revendication 7, **caractérisé en ce que** le plus grand de ces diamètres intérieurs est plus long d'au moins 10 mm, de préférence d'au moins 15 mm ou d'au moins 20 mm ou d'au moins 25 mm ou d'au moins 30 mm, ou d'au moins 40 mm et/ou d'au moins 30%, de préférence d'au moins 100% ou d'au moins 200% ou d'au moins 300% ou d'au moins 400% ou de préférence d'environ 375%, que le plus petit de ces diamètres intérieurs.

9. Echangeur de chaleur selon l'une des revendications précédentes, **caractérisé en ce que** la première partie (28) de forme tubulaire s'étend dans la direction longitudinale sur au moins 30 mm, de préférence au moins 40 mm ou au moins 50 mm ou au moins 60 mm, et la deuxième partie (30) de forme tubulaire s'étend dans la direction longitudinale sur au moins 30 mm, de préférence au moins 40 mm ou au moins 50 mm ou au moins 60 mm.

10. Echangeur de chaleur selon l'une des revendications précédentes, **caractérisé en ce que** l'ouverture de sortie est agencée dans une première zone d'extrémité, la zone d'extrémité inférieure du récipient collecteur (10), à savoir notamment dans la paroi d'enveloppe.

11. Echangeur de chaleur selon l'une des revendications précédentes, **caractérisé en ce que** l'enveloppe extérieure (24) du récipient collecteur (10) est conçue de façon telle que soit donnée au moins une zone de cette paroi d'enveloppe extérieure, et notamment une zone qui s'étend dans la direction longitudinale du récipient collecteur (10) sur au moins 30 mm, de préférence au moins 40 mm ou au moins 50 mm ou au moins 60 mm, dans laquelle, dans au moins une direction par rapport à la direction longitudinale du récipient collecteur (10), la dimension extérieure maximale de l'enveloppe extérieure est inférieure à 25 mm, de préférence inférieure à 20 mm, de préférence inférieure à 15 mm.

12. Echangeur de chaleur selon l'une des revendications précédentes, **caractérisé en ce qu'**un dispositif de séchage et/ou de filtre (44) est agencé ou respectivement intégré dans le récipient collecteur (10).

13. Echangeur de chaleur selon l'une des revendications précédentes, **caractérisé en ce que** dans la zone de la deuxième extrémité opposée à la première extrémité axiale, à savoir l'extrémité supérieure du récipient collecteur (10), est prévu un dispositif de fermeture amovible (80).

14. Echangeur de chaleur selon l'une des revendications précédentes, **caractérisé en ce que** l'une au moins des parties de forme tubulaire est couverte partiellement au moyen d'un tronçon de paroi (58), dans la zone d'extrémité frontale (56) dirigée vers l'autre des parties de forme tubulaire, et plus particulièrement dans une zone située radialement à l'extérieur de l'autre des parties de forme tubulaire.

15. Echangeur de chaleur selon la revendication 14, **caractérisé en ce que** ce tronçon de paroi (58), au moyen duquel est recouverte une zone d'extrémité frontale (56) d'une partie (28) de forme tubulaire, s'étend sensiblement perpendiculairement à l'axe longitudinal du récipient collecteur (10).

16. Echangeur de chaleur selon l'une des revendications précédentes, **caractérisé en ce que** les deux parties (28, 30) de forme tubulaire sont reliées l'une à l'autre dans une zone qui, vu dans la direction longitudinale du récipient collecteur (10), est distante des deux extrémités du récipient collecteur (10) d'une longueur d'au moins 20% de la longueur totale du récipient collecteur (10).

17. Echangeur de chaleur selon l'une des revendications précédentes, **caractérisé en ce que** l'une des deux parties (28, 30) de forme tubulaire, est engagée avec l'une de ses deux extrémités, dans une extrémité de l'autre partie de forme tubulaire.

18. Echangeur de chaleur selon l'une des revendications précédentes, **caractérisé en ce que** la première partie (28) de forme tubulaire est fermée frontalement au moyen d'un élément de fermeture ou d'un tronçon de paroi (58), cet élément de fermeture présentant une ouverture dans laquelle débouche la deuxième partie (30) de forme tubulaire avec l'une des ses extrémités ou zones d'extrémité, de manière à former ainsi une liaison fluidique des chambres intérieures de ces parties de forme tubulaire.

19. Echangeur de chaleur selon la revendication 18, **caractérisé en ce que** l'élément de fermeture ou le tronçon de paroi (58) est un disque ou un couvercle.

20. Echangeur de chaleur selon la revendication 19, **caractérisé en ce que** le disque (58) est relié de manière fixe à la deuxième partie (30) de forme tubulaire du récipient collecteur (10), et est emmanché dans la première partie (28) de forme tubulaire et lié à celle-ci, notamment par brasage.

21. Echangeur de chaleur selon la revendication 19, **caractérisé en ce que** la deuxième partie (30) de forme tubulaire et/ou la zone de la deuxième partie (30) de forme tubulaire, qui fait saillie hors de la première partie (28) de forme tubulaire et forme un tronçon de l'enveloppe du récipient collecteur (10), présente une longueur qui se situe entre 50 mm et 300 mm.

22. Echangeur de chaleur (1) selon l'une des revendications précédentes, **caractérisé en ce qu'**il est prévu un deuxième tube collecteur (110) qui reçoit les deuxièmes extrémités des tubes (16) du bloc de tubes ou de tubes/ailettes (14).

23. Echangeur de chaleur (1) selon l'une des revendications précédentes, **caractérisé en ce que** tous les tubes (16) du bloc de tubes ou de tubes/ailettes (14) sont de configuration rectiligne.

24. Echangeur de chaleur (1) selon l'une des revendications précédentes, **caractérisé en ce que** l'échangeur de chaleur (1) est un condenseur, notamment un condenseur de fluide frigorigène, et des parois de séparation sont prévues dans le premier (12) et le deuxième tube collecteur, et sont agencées de façon telle que le fluide, notamment le fluide frigorigène, s'écoule en va et vient, notamment plusieurs fois, entre les tubes collecteurs, à travers les tubes (16) du bloc de tubes ou de tubes/ailettes (14).

25. Echangeur de chaleur (1) selon l'une des revendications précédentes, comprenant deux tubes collecteurs (12, 110), qui sont reliés sur le plan fluidique, notamment sur le plan de l'écoulement de fluide frigorigène, par l'intermédiaire des tubes (16) du bloc de tubes ou de tubes/ailettes (14), des parois de séparation étant disposées dans les tubes collecteurs (12, 110) pour former des chambres séparées dans le tube collecteur respectif, **caractérisé en ce que** l'entrée de gaz chaud et le parcours de sur-refroidissement sont agencés au voisinage direct l'un de l'autre.

26. Echangeur de chaleur (1) selon l'une des revendications précédentes, comprenant deux tubes collecteurs (12, 110), qui sont reliés sur le plan fluidique, notamment sur le plan de l'écoulement de fluide frigorigène, par l'intermédiaire des tubes (16) du bloc de tubes ou de tubes/ailettes (14), des parois de séparation étant disposées dans les tubes collecteurs pour former des chambres séparées dans le tube collecteur respectif, **caractérisé en ce que** le fluide ou le fluide frigorigène s'écoule tout d'abord vers le haut, à partir de l'entrée ou de l'entrée de gaz chaud du condenseur.

27. Echangeur de chaleur (1) selon la revendication 26, **caractérisé en ce que** l'avant-dernier parcours d'écoulement du condenseur est agencé à l'extrémité supérieure du condenseur.

28. Echangeur de chaleur selon la revendication 26 ou 27, **caractérisé en ce que** le dernier parcours d'écoulement du condenseur est agencé à l'extrémité inférieure du condenseur.

29. Echangeur de chaleur selon la revendication 28, **caractérisé en ce que** le fluide ou le fluide frigorigène, après le passage à travers l'avant-dernier parcours d'écoulement et avant le passage à travers le dernier parcours d'écoulement, s'écoule à travers le récipient collecteur (10).
